# EUROPÄISCHE PATENTANMELDUNG

(11) **EP 4 410 659 A1**
(43) Veröffentlichungstag der Anmeldung: **07.08.2024**
(21) Anmeldenummer: 24154378.4
(22) Anmeldetag: 29.01.2024
(51) Int. Cl.: B63H 9/08, B63H 9/10, B66D 1/12, B66D 1/74, B66D 3/20

(54) **VORRICHTUNG ZUM TRIMMEN EINER LIEKLEINE EINES SEGELS**

(30) Priorität: 06.02.2023 DE 102023102784
(71) Anmelder: Modus One GmbH, 71732 Tamm (DE)
(72) Erfinder: FRINTROP, Henry, 70806 Kornwestheim (DE); FEDERHEN, Jens, 71634 Ludwigsburg (DE)
(74) Vertreter: Witte, Weller & Partner Patentanwälte mbB

(57) **Zusammenfassung**

Eine Vorrichtung zum Trimmen einer Liekleine (114) eines Segels (100) weist eine Spanneinrichtung (14), mit der die Liekleine (114) verbindbar ist, und einen Stellantrieb (16) zum Bewegen der Spanneinrichtung (14) in einer ersten Richtung, um die Liekleine (114) zu spannen, und in einer zur ersten Richtung entgegengesetzten zweiten Richtung, um die Liekleine (114) zu entspannen, auf. Der Stellantrieb (16) weist einen Elektromotor (22) auf, der mit einer Energieversorgungsquelle (24) verbunden bzw. verbindbar ist. Der Stellantrieb (16) ist selbsthemmend.

## Beschreibung

Die Erfindung betrifft eine Vorrichtung zum Trimmen einer Liekleine eines Segels.

Segel von Segelschiffen bzw. Segelyachten weisen typischerweise eine Liekleine am Achterliek auf. Die Liekleine am Achterliek des Segels dient dabei nicht als eigentliche Trimmeinrichtung für das Gesamtsegel, sondern zum Trimmen des Achterlieks, um ein Schlagen des Achterlieks zu unterbinden. Die Liekleine am Achterliek des Segels ist eine vergleichsweise dünne Schnur, die in einer schmalen Tasche am Achterliek vom Kopf des Segels bis etwa zum Schothorn verläuft und dort aus der Tasche austritt. Unter "Trimmen" der Liekleine eines Segels ist zu verstehen, dass die Liekleine in einem Maß gespannt wird, bis das Schlagen des Lieks bei der eingestellten Segelstellung verschwindet. Ein permanentes Schlagen des Achterlieks reduziert die Lebensdauer des Segels. Eine übermäßige Spannung der Liekleine des Achterlieks sollte jedoch vermieden werden, da dies zu einer Krallenbildung am Achterliek führt, die einen Abriss der Strömung und somit eine Verschlechterung der Segeleigenschaften bewirkt. Bei übermäßiger Spannung der Liekleine muss diese durch Entspannen getrimmt werden, gerade so, dass das Achterliek nicht zu schlagen oder flattern beginnt.

Bislang wird das Trimmen der Liekleine manuell durchgeführt. Der aus dem unteren Ende der Tasche austretende Endabschnitt der Liekleine wird von Hand gespannt bzw. entspannt, und zum Aufrechterhalten der eingestellten Spannung wird der Endabschnitt in einer Klemme festgelegt, die im Bereich des Schothorns befestigt ist.

Das manuelle Trimmen der Liekleine des Achterlieks, insbesondere des Achterlieks des Großsegels, erweist sich bei größeren Segelyachten, bspw. bei Segelyachten mit einer Länge von 10 m und darüber, für die hantierende Person als schwierig, und je nach Segelstellung, Windstärke und Krängung des Schiffs auch als gefährlich. Grund hierfür ist, dass bei größeren Segelyachten der Baum des Großsegels eine solche Höhe über dem Deck des Schiffes aufweist, dass das Ende der Liekleine vom Deck aus selbst für eine erwachsene Person nur schwer mit der Hand zu erreichen ist. Bei Segelyachten mit einem Besansegel ist das manuelle Trimmen der Liekleine des Achterlieks des Besansegels ebenfalls sehr schwierig, da bei derartigen Schiffstypen das Achterliek über die Wasserlinie des Schiffs nach hinten hinausragen kann und somit ebenfalls schwer mit der Hand erreichbar ist.

Das Festlegen der Liekleine nach dem manuellen Trimmen in der am Segel befestigten Klemme erweist sich ebenfalls als schwierig. Bei einer Wende oder Halse ist ein vorübergehendes Schlagen des Achterlieks nicht zu vermeiden, während dessen sich die Liekleine aus der Klemme lösen kann und nach dem Manöver wieder neu getrimmt werden muss. Da der Halt der Liekleine in der Klemme ungenügend ist, behelfen sich Segler häufig damit, in die Liekleine einen Knoten einzubinden, der ein Herausrutschen der Liekleine aus der Klemme verhindern soll. Dies ist jedoch umständlich, da für verschiedene Liekleinen-Spannungen auch der Knoten versetzt werden muss.

Des Weiteren ist ein erneutes Trimmen der Liekleine des Achterlieks nach einer Veränderung der Segelstellung erforderlich. Werden bei zunehmendem Wind bspw. die Segel flacher getrimmt, entsteht ein größerer Zug auf dem Achterliek. Wird hier ein Fieren der Liekleine des Achterlieks vergessen, bildet sich schnell die oben erwähnte Kralle im Achterliek aus.

Vor diesem Hintergrund ist es eine Aufgabe der vorliegenden Erfindung, eine Vorrichtung zum Trimmen einer Liekleine eines Segels bereitzustellen, mit der die oben beschriebenen Nachteile des manuellen Trimmens der Liekleine vermieden werden.

Erfindungsgemäß wird eine Vorrichtung zum Trimmen einer Liekleine eines Segels bereitgestellt, mit einer Spanneinrichtung, mit der die Liekleine verbindbar ist, einem Stellantrieb zum Bewegen der Spanneinrichtung in einer ersten Richtung, um die Liekleine zu spannen, und in einer zur ersten Richtung entgegengesetzten zweiten Richtung, um die Liekleine zu entspannen, wobei der Stellantrieb einen Elektromotor aufweist, der mit einer Energieversorgungsquelle verbunden bzw. verbindbar ist, und wobei der Stellantrieb selbsthemmend ist.

Mit der Erfindung wird somit eine Vorrichtung bereitgestellt, mit der die Liekleine eines Segels automatisiert getrimmt werden kann. Die Vorrichtung ist dazu ausgebildet, an einem Segel, insbesondere im Bereich des Austritts der Liekleine aus der Liektasche, festgelegt zu werden. Als Hauptkomponenten weist die erfindungsgemäße Vorrichtung eine Spanneinrichtung und einen Stellantrieb für die Spanneinrichtung auf. Die Liekleine kann mit der Spanneinrichtung mittelbar, beispielsweise in Kombination mit einer Vorrichtung zur Zugkrafterhöhung, oder unmittelbar in Eingriff gebracht werden. Die Spanneinrichtung kann linear beweglich, verschwenkbar beweglich oder drehbar beweglich ausgestaltet sein. Die Bewegung der Spanneinrichtung dient dem Trimmen der Liekleine. Zur Bewegung der Spanneinrichtung ist ein Stellantrieb vorgesehen, der die Spanneinrichtung in zwei zueinander entgegengesetzten Richtungen bewegen kann, um die Liekleine einerseits zu spannen und andererseits bei Bewegung in der entgegengesetzten Richtung zu entspannen. Der Stellantrieb weist einen Elektromotor auf, der mit einer Energieversorgungsquelle verbunden oder verbindbar ist. Der Stellantrieb der erfindungsgemäßen Vorrichtung ist selbsthemmend, so dass die jeweils eingestellte Spannung der Liekleine bei stehendem Elektromotor beibehalten wird, ohne dass hierzu eine Klemme wie beim manuellen Trimmen erforderlich ist. Durch die Selbsthemmung werden die mit dem Festlegen der Liekleine in einer Klemme verbundenen Nachteile somit vermieden.

Je nach Bewegungsrichtung des Elektromotors wird die Spanneinrichtung in die eine oder in die entgegengesetzte Richtung bewegt, um die Liekleine zu spannen oder zu entspannen. Sowohl Spannen als auch Entspannen der Liekleine können somit automatisiert ohne manuellen Eingriff durchgeführt werden. Mit der erfindungsgemäßen Vorrichtung wird somit insgesamt ein automatisiertes Trimmen der Liekleine eines Segels ermöglicht, wodurch die Nachteile des manuellen Trimmens der Liekleine vermieden werden.

Die Vorrichtung kann, wie später noch beschrieben wird, auf einfache Weise an dem Segel im Bereich des Achterlieks, bspw. am Schothorn des Segels, festgelegt werden.

Bevorzugte Ausgestaltungen der Vorrichtung sind in den Unteransprüchen angegeben und werden hiernach beschrieben.

Vorzugsweise weist der Stellantrieb ein Getriebe auf, das eine Abtriebswelle des Elektromotors mit der Spanneinrichtung verbindet, wobei das Getriebe selbsthemmend ist.

Die Bereitstellung einer Selbsthemmung über ein Getriebe hat den Vorteil, dass als Elektromotor ein handelsüblicher Elektromotor verwendet werden kann, der selbst nicht selbsthemmend ist, während die Selbsthemmung durch einfache mechanische Komponenten realisiert wird.

Vorzugsweise ist das Getriebe ein Schneckengetriebe mit einer Schnecke und einem Schneckenrad, wobei die Abtriebswelle des Elektromotors mit der Schnecke und das Schneckenrad mit der Spanneinrichtung zusammenwirkend verbunden ist. Ein Schneckengetriebe ist konstruktiv einfach und benötigt prinzipiell nur zwei Bauteile, das heißt, eine Schnecke und ein Schneckenrad, um eine Selbsthemmung zu bewirken.

Wie bereits oben erwähnt, kann die Spanneinrichtung eine linear bewegliche Spanneinrichtung sein, bspw. eine linear bewegliche Zugstange, an der die Liekleine festlegbar ist, oder eine verschwenkbar bewegliche Spanneinrichtung, bspw. ein verschwenkbarer Hebel, an dem die Liekleine festlegbar ist. Besonders bevorzugt kann die Spanneinrichtung eine drehbewegliche Spule sein, die um eine Drehachse drehbar ist, wobei dann die oben genannte erste Bewegungsrichtung der Spanneinrichtung eine erste Drehrichtung und die zweite Bewegungsrichtung der Spanneinrichtung eine zur ersten Drehrichtung entgegengesetzte Drehrichtung der Spule ist. Die Verwendung einer Spule als Spanneinrichtung hat den Vorteil, dass der Elektromotor auf konstruktiv einfache Weise mit der Spule wirkverbunden werden kann, um diese in Drehung zu versetzten. Insbesondere im Zusammenhang mit der vorstehend genannten Ausgestaltung kann diese Wirkverbindung über ein Schneckengetriebe realisiert sein. Das Schneckenrad kann dabei integraler Bestandteil der Spule sein. Über die Selbsthemmung wird die Spule trotz der Zugspannung, die die Liekleine auf die Spule ausübt, an einem Zurückdrehen gehindert.

Vorzugsweise ist die Energieversorgungsquelle eine Batterie, insbesondere Sekundärbatterie. Unter einer Sekundärbatterie ist eine wiederaufladbare Batterie bzw. ein Akkumulator zu verstehen. Die Energieversorgungsquelle kann anstatt einer Batterie bzw. Sekundärbatterie auch eine in die Vorrichtung integrierte Solarzelle sein.

Weiter vorzugsweise weist die Vorrichtung ein wasserdichtes Gehäuse auf, in dem der Stellantrieb und ggfls. die Energieversorgungsquelle aufgenommen sind. Das Gehäuse schützt den Stellantrieb und ggfls. die Energieversorgungsquelle vor äußeren Einflüssen, insbesondere Feuchtigkeit, Staub und dergleichen. Die Spanneinrichtung ist außenseitig am Gehäuse angeordnet und somit für den Benutzer leicht zugänglich, um bei Inbetriebnahme der Vorrichtung das Liekleinenende an der Spanneinrichtung festzulegen.

Vorzugsweise ist die Energieversorgungsquelle aus dem Gehäuse herausnehmbar bzw. in das Gehäuse einsetzbar.

Im Fall, dass die Energieversorgungsquelle eine Sekundärbatterie ist, kann somit die Sekundärbatterie zum Wiederaufladen aus dem Gehäuse entnommen werden, ohne dass die gesamte Vorrichtung vom Segel abgenommen werden muss.

Die Vorrichtung kann in einer weiteren bevorzugten Ausgestaltung eine Grundplatte aufweisen, an der das Gehäuse festlegbar ist, wobei die Grundplatte am Segel festlegbar ist.

Hierbei ist von Vorteil, dass die Grundplatte am Segel befestigt, bspw. an das Segel angenäht werden kann, während das eigentliche Trimm-Gerät, das die übrigen Komponenten, insbesondere Spanneinrichtung, Stellantrieb und Energieversorgungsquelle umfasst, auf einfach handhabbare Weise mittels einer Schnellverbindung an der Grundplatte festlegbar und nach dem Segeln von der Grundplatte abgenommen werden kann, um es sicher aufzubewahren.

Des Weiteren kann es auch vorgesehen sein, dass das Gehäuse mit Ladekontakten versehen ist, so dass es nach dem Abnehmen von der Grundplatte mit einer Ladestation verbunden werden kann, um die Sekundärbatterie zu laden, ohne dass die Sekundärbatterie aus dem Gehäuse herausnehmbar sein muss. Hierdurch könnte eine verschließbare Öffnung für ein Batteriefach und die damit einhergehende Notwendigkeit einer Abdichtung der Öffnung entfallen.

Vorzugsweise ist die Grundplatte am Segel dauerhaft befestigbar. Hierzu kann die Grundplatte aus einem Material mit einer Dicke gefertigt sein, das bspw. ein Annähen der Grundplatte am Segel ermöglicht, und/oder die Grundplatte kann mittels am Segel befestigten Gurtbändern, die durch Ösen an der Grundplatte greifen, dauerhaft am Segel befestigt werden.

In einer weiteren bevorzugten Ausgestaltung kann das Gehäuse bzw. das Trimm-Gerät auch ohne eine Grundplatte am Segel festgelegt werden, bspw. mittels eines oder mehrerer Seile. Die Liekleine, die an der Spanneinrichtung festgelegt ist, stellt dabei einen ersten Befestigungspunkt dar, und mittels eines Seils kann das untere Ende des Gehäuses mit Zug nach unten an dem Auge des Schothorns oder an einer Nock am Baum verspannt werden. Am Gehäuse kann für die Befestigung des Seils eine Öse vorhanden sein. Diese Art der "fliegenden" Befestigung der Vorrichtung am Segel eignet sich insbesondere für Charter-Segler, die die automatische Trimm-Vorrichtung für einen Charter-Törn mitbringen und nach dem Törn wieder mitnehmen.

Weiter vorzugsweise weist die Vorrichtung eine Steuerschaltung für den Stellantrieb auf. Die Steuerschaltung kann insbesondere in dem Gehäuse der Vorrichtung aufgenommen sein. Die Steuerschaltung dient dazu, den Elektromotor des Stellantriebs zu steuern, insbesondere die Drehrichtung und ggfls. die Drehgeschwindigkeit des Elektromotors zu steuern.

Vorzugsweise weist die Steuerschaltung einen Signalempfänger zum Empfangen eines von extern gesendeten Fernsteuersignals auf, wobei die Steuerschaltung auf Basis des Fernsteuersignals den Stellantrieb ansteuert. Hierbei ist von Vorteil, dass eine drahtlose Fernsteuerung der Vorrichtung bspw. mittels Bordcomputer des Schiffes, Mobiltelefon oder sonstigen mobilen Geräten oder einer Fernbedienung über WLAN, Bluetooth oder dgl. ermöglicht wird.

Vorzugsweise ist der Elektromotor mittels der Steuerschaltung auf unterschiedliche Geschwindigkeiten einstellbar. Die unterschiedlichen Geschwindigkeiten des Elektromotors bedingen vorteilhafterweise eine Kraftänderung des Stellantriebs. Bei niedriger Geschwindigkeit ist die Zugkraft auf die Liekleine am höchsten, während die höheren Geschwindigkeiten des Elektromotors dem schnellen Anziehen der losen Liekleine dienen. Beispielsweise kann in der niedrigen Geschwindigkeit das (feine) Trimmen der Liekleine nach dem raschen Anziehen der losen Liekleine in der hohen Geschwindigkeit erfolgen.

Weiter vorzugsweise weist die Vorrichtung eine Sensorik zur Erkennung einer aktuellen Leinenspannung der Liekleine auf, wobei die Steuerschaltung anhand der erkannten Leinenspannung den Stellantrieb ansteuert, um die Leinenspannung auf einen Sollwert einzustellen. In dieser Ausgestaltung wird eine automatische Justierung der Liekleinenspannung ermöglicht, so dass sogar auf eine Fernsteuereinrichtung verzichtet werden kann, um die Vorrichtung zu betreiben. Eine derartige Sensorik kann bspw. einfach dadurch realisiert sein, dass der Elektromotorstrom erfasst wird. Mit zunehmender Spannung der Liekleine erhöht sich der Elektromotorstrom, und bei abnehmender Spannung verringert sich der Elektromotorstrom. Anstelle des Elektromotorstroms kann die gegenelektromotorische Kraft (engl.: Back Electromotive Force) erfasst werden. Des Weiteren sind auch Kraftmesssensoren an der Spanneinrichtung denkbar, bspw. Dehnungsmessstreifen, die die Zugkraft der Liekleine auf die Spanneinrichtung messen.

Alternativ oder kumulativ zu der vorstehend genannten Ausgestaltung ist eine Sensorik besonders vorteilhaft, die eine Beschleunigung des Lieks aufgrund von Flattern des Lieks erkennen kann, wobei die Steuerschaltung den Stellantrieb ansteuert, um die Liekleine zu spannen, wenn die Sensorik ein Überschreiten eines Beschleunigungsgrenzwertes erkennt. Eine solche Sensorik weist vorzugsweise einen Beschleunigungssensor auf, der ein Schlagen bzw. Flattern des Achterlieks über eine Messung der Beschleunigung des Trimmgeräts detektieren kann. Mit einem Beschleunigungssensor kann auf besonders vorteilhafte Weise eine Regelung der Trimmung der Liekleine implementiert werden, wie später noch beschrieben wird.

Vorzugsweise ist eine Fernsteuerung zum Fernsteuern des Stellantriebs vorgesehen, die vorzugsweise drahtlos mit der Steuerschaltung kommuniziert, wie bereits oben beschrieben.

Vorteilhafterweise kann die erfindungsgemäße Vorrichtung zum Trimmen der Liekleine eines Segels mit einer Vorrichtung zur Erhöhung der Kraftübertragung von dem Stellantrieb auf die Liekleine kombiniert werden, bspw. indem zwischen die Liekleine und die Spanneinrichtung ein Flaschenzug geschaltet wird. Beispielsweise kann hierzu die Liekleine an einer losen Rolle des Flaschenzugs festgelegt werden, während das eine Ende des Flaschenzugs mit der Spanneinrichtung und das andere Ende des Flaschenzuges am Schothorn oder am Baum festgelegt wird. Eine Erhöhung der Kraftübertragung mittels einer derartigen Vorrichtung kann bei großen Segeln vorteilhaft sein.

Ein erfindungsgemäßes Segelsystem weist ein Segel, das eine Liekleine aufweist, und eine erfindungsgemäße Vorrichtung zum Trimmen der Liekleine auf.

Weitere Vorteile und Merkmale ergeben sich aus der nachfolgenden Beschreibung und der beigefügten Zeichnungen. Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Ausführungsbeispiele der Erfindung sind in der Zeichnung dargestellt und werden mit Bezug auf diese hiernach näher beschrieben. Es zeigen:
- Fig. 1: eine ausschnittsweise schematische Seitenansicht eines Segels eines Segelschiffs mit einer Vorrichtung zum Trimmen einer Liekleine des Segels, wobei die Vorrichtung am Segel festgelegt ist;
- Fig. 2: eine perspektivische Ansicht der Vorrichtung zum Trimmen einer Liekleine eines Segels in Alleinstellung in einem gegenüber Fig. 1 vergrößerten Maßstab;
- Fig. 3: die Vorrichtung in Fig. 2 mit geöffnetem Gehäuse;
- Fig. 4: ein Getriebe eines Stellantriebs der Vorrichtung in Fig. 2 und 3 in einem gegenüber Fig. 2 und 3 vergrößerten Maßstab;
- Fig. 5: die Vorrichtung in Fig. 2, wobei eine Energieversorgungsquelle vor dem Einsetzen in die Vorrichtung gezeigt ist;
- Fig. 6: eine Ausführungsform der Vorrichtung mit einer Grundplatte, die an einem ausschnittsweise gezeigten Segel festgelegt ist, wobei das Gehäuse der Vorrichtung vor dem Festlegen an der Grundplatte gezeigt ist;
- Fig. 7: die Grundplatte und das Gehäuse der Vorrichtung in Fig. 6 nach dem Festlegen des Gehäuses an der Grundplatte;
- Fig. 8: eine gegenüber Fig. 7 gedrehte perspektivische Ansicht der betriebsbereiten Vorrichtung;
- Fig. 9: eine Ausführungsform einer Fernsteuerung für die Vorrichtung zum Trimmen einer Liekleine eines Segels;
- Fig. 10: eine Ausgestaltung der Festlegung der Vorrichtung zum Trimmen einer Liekleine eines Segels an dem Segel ohne Grundplatte; und
- Fig. 11: eine Kombination einer Vorrichtung zum Trimmen einer Liekleine eines Segels mit einer Vorrichtung zur Erhöhung der Kraftübertragung auf die Liekleine.

Fig. 1 zeigt einen Ausschnitt eines Segels 100 eines Segelschiffs, wie bspw. einer Segelyacht. Das Segel 100 ist nur in seinem unteren Bereich gezeigt. Das Segel 100 ist hier als Großsegel gezeigt, das sich zwischen einem Mast 102 des Segelschiffs und einem Baum 104 erstreckt. Weiterhin zu sehen in Fig. 1 ist noch ein Baumniederholer bzw. Kicker 106 und eine Großschot 108. Das Segel 100 weist ein Liek 110 auf. Das Liek 110 ist im gezeigten Beispiel das Achterliek des Segels 100. In dem Achterliek 110 verläuft, wie besser in Fig. 6 und dem vergrößerten Ausschnitt A in Fig. 1 zu sehen ist, in einer Tasche 112 eine Liekleine 114 entlang des Lieks 110 vom Kopf des Segels 100 (nicht gezeigt) bis etwa zu einem Schothorn 116. An dem Segel 100 ist, hier im Bereich des Schothorns 116, eine Vorrichtung 10 zum Trimmen der Liekleine 114 des Segels 100 am Segel 100 festgelegt. Der Ausschnitt A in Fig. 1 zeigt eine vergrößerte Darstellung der Vorrichtung 10. Weiterhin in Fig. 1 ist noch eine Dirk 118 gezeigt. Wie sich aus dem Größenverhältnis der Vorrichtung 10 zu dem Segel 100 entnehmen lässt, ist die Vorrichtung sehr kompakt und benötigt am Segel 100 nur einen vernachlässigbaren Bauraum. Ein Segelsystem weist das Segel 100 und die Vorrichtung 10 auf.

Während die Vorrichtung 10 zum Trimmen einer Liekleine eines Segels vorliegend am Beispiel des Achterlieks eines Großsegels beschrieben wird, versteht es sich, dass die Vorrichtung 10 auch an einem Vorsegel zum Trimmen der Liekleine des Achterlieks des Vorsegels oder bspw. an einem Besansegel zum Trimmen der Liekleine des Achterlieks des Besansegels verwendet werden kann, um ein paar weitere Anwendungsbeispiele der Vorrichtung 10 zu nennen.

Die Vorrichtung 10 dient dazu, die Liekleine 114 des Lieks 110 des Segels 100 durch Spannen oder Entspannen der Liekleine 114 zu trimmen. Ist die Liekleine 114 lose, kann das Achterliek 110 während des Segelns schlagen oder flattern, wodurch die Lebensdauer des Segels 100 verringert wird. Durch Spannen der Liekleine 114 kann das Schlagen des Lieks 110 zum Verschwinden gebracht werden. Andererseits führt eine zu starke Spannung der Liekleine 114 zu einer Krallenbildung des Lieks 110, das heißt, das Liek 110 wird, üblicherweise nach Luv, aus der Fläche des Segels heraus gebogen, wodurch die Strömung am Segel im Bereich des Achterlieks abreißen kann. Vor diesem Hintergrund ist es von Bedeutung, dass die Liekleine 114 beim Segeln stets unter geeigneter Spannung steht, d.h. getrimmt ist. Die Trimmung der Liekleine 114 hängt dabei u.a. von der Segelstellung des Segels 100 bzw. dem Kurs des Schiffes zur Windrichtung und von der Windstärke ab. Mit der Vorrichtung 10 kann die Liekleine 114 des Lieks 110 automatisiert insbesondere während des Segelns getrimmt werden.

Mit Bezug zunächst auf Fig. 2 bis 5 wird die Vorrichtung 10 näher beschrieben. Die Vorrichtung 10 weist ein Gehäuse 12 auf, wobei das Gehäuse 12 in Fig. 1 geschlossen und in Fig. 3 durch Weglassen eines Gehäuseteils offen gezeigt ist. Das Gehäuse 12 ist im geschlossenen Zustand gemäß Fig. 2 vollkommen wasserdicht und damit auch staubdicht.

Die Vorrichtung 10 weist eine Spanneinrichtung 14 zum Spannen und Entspannen der Liekleine 114 auf, an der die Liekleine 114 mittelbar oder unmittelbar festlegbar bzw. mit der sie mittelbar oder unmittelbar in Eingriff bringbar ist. Die Vorrichtung 10 weist einen Stellantrieb auf, um die Spanneinrichtung 14 in einer ersten Richtung 18, um die Liekleine 114 zu spannen, und in einer zur ersten Richtung 18 entgegengesetzten zweiten Richtung 20 zu bewegen, die der ersten Richtung 18 entgegengesetzt ist, um die Liekleine zu entspannen. In Fig. 2 sind die beiden Bewegungsrichtungen 18 und 20 mit einem Pfeil mit einem "+" (Spannen) und einem "-" (Entspannen) veranschaulicht. Die Spanneinrichtung 14 wird unten noch näher beschrieben.

Der Stellantrieb 16 weist einen Elektromotor 22 auf, der in dem Gehäuse 12 aufgenommen ist. Zur Energieversorgung des Elektromotors 22 ist eine Energieversorgungsquelle 24 vorgesehen, die später noch beschrieben wird.

Der Stellantrieb 16 ist selbsthemmend. Der Stellantrieb 16 weist ein Getriebe 26 auf, das als selbsthemmendes Getriebe ausgebildet ist. In Fig. 4 ist der Elektromotor 22 mit dem Getriebe 26 in Alleinstellung gezeigt. Das Getriebe 26 ist als Schneckengetriebe mit einer Schnecke 30 und einem Schneckenrad 32 ausgebildet, wobei die Schnecke 30 mit einer Abtriebswelle 28 des Elektromotors 22 verbunden ist und mit dem Schneckenrad 32 kämmend in Eingriff steht.

Die Spanneinrichtung 14 ist in dem gezeigten Ausführungsbeispiel als Spule 34 ausgebildet. Die Spule 34 ist um eine Drehachse 36 drehbar. Die erste Richtung 18 in Fig. 2 ist somit eine erste Drehrichtung und die zweite Richtung 20 eine zweite Drehrichtung der Spule 34. Zum Spannen der Liekleine 114 wird die Liekleine 114 auf der Spule 34 aufgewickelt, indem sich die Spule 34 in der ersten Drehrichtung dreht, und zum Entspannen entsprechend wieder abgewickelt, indem sich die Spule 34 in der entgegengesetzten zweiten Drehrichtung dreht. Die Spule 34 weist eine Aussparung oder Kerbe 38 auf, in der ein Ende 120 (siehe Fig. 8) der Liekleine 114 festgelegt werden kann, bspw. mittels eines vom Benutzer in das Ende 120 eingebundenen Achtknotens (nicht gezeigt), wie er beim Segeln häufig verwendet wird.

Der Elektromotor 22 wird über eine Steuerschaltung 40 gesteuert. Der Elektromotor 22 ist in zwei entgegengesetzten Drehrichtungen betreibbar, um die Spule 34 in der ersten Drehrichtung 18 oder in der zweiten Drehrichtung 20 in Drehung zu versetzen, um die Liekleine 114 zu spannen bzw. zu entspannen. Das Schneckenrad 32 des Getriebes 26 kann mit der Spule 34 fest verbunden bzw. in diese integriert sein. Die Spule 34 steht seitlich von dem Gehäuse 12 ab und ist somit für den Benutzer zugänglich. Der Elektromotor 22, das Getriebe 26, die Steuerschaltung 40 und ggf. die Energieversorgungsquelle 24 sind hingegen in dem Gehäuse 12 geschützt aufgenommen.

Gemäß Fig. 5 ist in dem gezeigten Ausführungsbeispiel die Energieversorgungsquelle 24 eine Batterie, insbesondere eine Sekundärbatterie 42. Die Sekundärbatterie 42 ist aus dem Gehäuse 12 herausnehmbar, um sie mit einem externen Ladegerät (nicht gezeigt) wieder aufzuladen. In dem Gehäuse 12 kann ein Batteriefach 44 vorgesehen sein, das der Aufnahme der Batterie 42 dient. Das Batteriefach 44 weist einen Batteriefachdeckel 46 (siehe auch Fig. 3) auf, um das Batteriefach 44 wasserdicht verschließen zu können. In anderen Ausführungsbeispielen kann die Batterie 42 fest in das Gehäuse 12 integriert sein, das heißt nicht herausnehmbar sein, wobei dann das Gehäuse, bspw. auf seiner Rückseite 45, Kontakte aufweisen kann, um die Vorrichtung 10 als Ganzes auf eine Ladeschale aufsetzen zu können, um die Batterie 42 zu laden, ohne dass diese herausgenommen werden muss. Auf einer Außenseite 47 des Gehäuses 12 können auch eine oder mehrere Solarzellen (nicht gezeigt) vorgesehen sein, so dass über die Sonneneinstrahlung die Batterie 42 geladen werden kann. Alternativ könnten die Solarzellen auch ohne Batterie den Elektromotor 22 direkt speisen.

Mit Bezug auf Fig. 6 bis 8 wird eine weitere Ausführungsform der Vorrichtung 10 beschrieben. Bei dieser Ausführungsform weist die Vorrichtung 10 eine Grund- oder Adapterplatte 50 auf, an der das Gehäuse 12, an und in dem die oben beschriebenen Komponenten vorhanden sind, abnehmbar festgelegt werden kann. In dieser Ausführungsform weist die Vorrichtung 10 demnach das eigentliche Trimmgerät 60 mit dem Gehäuse 12 und die Grund- oder Adapterplatte 50 auf. Die Grund- oder Adapterplatte 50 ist insgesamt eben ausgebildet, und kann aus einem Kunststoff mit geringer Wandstärke gefertigt sein. Die Grund- bzw. Adapterplatte 50 ist im Wesentlichen biegesteif. Die Grund- oder Adapterplatte 50 kann insbesondere dauerhaft an dem Segel 100 fixiert werden, bspw. indem die Grundplatte an das Segel 100 genäht wird, wie bspw. mit Nähten 52 veranschaulicht ist, und/oder mittels kurzen Laschen oder Gurtbändern 54, die durch Ösen 56 in der Grundplatte 50 greifen und ihrerseits am Segel 100 festgenäht oder -geklebt sind.

Das Gerät 60 kann an der Grundplatte 50 abnehmbar festgelegt werden. In dem gezeigten Ausführungsbeispiel weist das Gehäuse 12 eine mit dem Gehäuse 12 fest verbundene Lasche 62 auf, die eine im Wesentlichen U-förmige Nut aufweist. Die Lasche 62 kann zum Festlegen des Geräts 60 an der Grundplatte 50 in ein an der Grundplatte 50 angeordnetes Riegelschloss 64 eingeführt und mittels eines Riegels 68, der gemäß einem Pfeil 70 in das Riegelschloss 64 bei darin eingesetzter Lasche 62 eingeschoben wird, wodurch das Gerät 60 bzw. das Gehäuse 12 an der Grundplatte 50 verriegelt ist. Der verriegelte Zustand ist in Fig. 7 gezeigt. Nach dem Segeln kann das Trimmgerät 60 von der Grund- bzw. Adapterplatte 50 abgenommen und verwahrt werden.

Nach dem Festlegen des Trimmgeräts 60 an der Grundplatte 50 wird der aus der Tasche 112 heraustretende Endabschnitt der Liekleine 114 mit ein paar Windungen um die Spule 34 gewickelt (unmittelbare Festlegung der Liekleine 114 an der Spanneinrichtung 14), wobei das Ende 120 der Liekleine 114, wie oben beschrieben, mittels eines Achtknotens (nicht gezeigt) in die Kerbe 38 eingehängt werden kann (Fig. 8). Die Vorrichtung ist dann zum Trimmen der Liekleine 114 betriebsbereit. Eine mittelbare Festlegung der Liekleine an der Spanneinrichtung 14 wird später noch beschrieben.

Oben wurde beschrieben, dass die Vorrichtung 10 eine Steuerschaltung 40 für den Stellantrieb 16 aufweist. Die Steuerschaltung 40 kann in einer Ausführungsform mit einem Signalempfänger zum Empfangen eines von extern gesendeten Fernsteuersignals ausgestattet sein, um auf Basis des Fernsteuersignals den Stellantrieb 16 anzusteuern. Fig. 9 zeigt ein Beispiel einer Fernsteuerung 80, mit der die Vorrichtung 10 zum Trimmen der Liekleine 114 des Lieks 110 ferngesteuert werden kann. In dem gezeigten Ausführungsbeispiel in Fig. 9 ist die Fernsteuerung 80 als App realisiert, die, wie gezeigt, auf einem Smartphone oder einem sonstigen mobilen smarten Gerät mit Touchscreen bereitgestellt sein kann. Die Vorrichtung 10 kann so ausgestaltet sein, dass sie mit dem Einsetzen der Batterie 42 in das Gehäuse 12 betriebsbereit ist. Es kann aber auch vorgesehen sein, dass die Vorrichtung 10 über die Fernsteuerung 80 erst eingeschaltet werden muss. Die Fernsteuerung 80 weist in dem gezeigten Ausführungsbeispiel in Fig. 9 ein Bedienfeld 82 und ein Bedienfeld 84 auf. Durch Antippen des Bedienfeldes 82 steuert die Steuerschaltung 40 den Elektromotor 22 an, so dass dieser die Spule 34 in der ersten Drehrichtung 18 antreibt, um die Liekleine 114 zu spannen, und durch Antippen des Bedienfeldes 84 steuert die Steuerschaltung 40 den Elektromotor 22 an, so dass dieser die Spule 34 in der entgegengesetzten Richtung 20 antreibt, um die Liekleine 114 zu entspannen. Das Spannen und Entspannen kann durch nochmaliges Antippen des Bedienfeldes 82 bzw. 84 gestoppt werden, und aufgrund der Selbsthemmung des Stellantriebs 16 wird die eingestellte Spannung der Liekleine 114 beibehalten.

Des Weiteren kann die Fernsteuerung 80 ein Bedienfeld 86 zum Einstellen der Drehgeschwindigkeit der Spule 34 aufweisen. Während das Bedienfeld 86 hier als Schieberegler gezeigt ist, können auch einzelne Bedienfelder vorgesehen sein, denen diskrete Geschwindigkeiten des Elektromotors 22 zugeordnet sind. Beispielsweise können vier unterschiedliche Geschwindigkeiten einstellbar sein. Mit der geringsten Geschwindigkeit ist die Zugkraft auf die Liekleine 114 am höchsten, während die höchste Geschwindigkeit dem schnellen Aufwickeln der losen Liekleine 114 dienen kann. Nach dem schnellen Aufwickeln der losen Liekleine 114 kann das Trimmen der Liekleine 114 dann auf einer geringeren oder der geringsten Geschwindigkeitsstufe erfolgen.

Die Fernsteuerung 80 kann, wie gezeigt, noch eine Anzeige 88 für den Ladezustand der Batterie 42 aufweisen.

Die Ausgestaltung der Fernsteuerung 80 als App ist nur beispielhaft zu verstehen. Die Fernsteuerung der Vorrichtung 10 kann auch über den Bordcomputer des Schiffes, über WLAN, Bluetooth und dgl. erfolgen.

Fig. 10 weist eine Ausführungsform der Vorrichtung 10 auf, bei der die Vorrichtung 10 ohne die Grund- bzw. Adapterplatte 50 in Fig. 6 bis 8 am Segel 100 festgelegt werden kann. Die Vorrichtung 10 weist hier nur das eigentliche Trimmgerät 60 mit dem Gehäuse 12 auf. An dem Gehäuse 12 ist eine Öse mit Befestigungsbolzen 90 angeordnet, um den ein Tampen oder eine Leine 92 gelegt werden kann, wobei die Leine 92 dann bspw. am Auge des Schothorns 116 (Fig. 1) oder an einer Nock am Baum 104 nach unten abgespannt werden kann. Nach oben ist keine zusätzliche Abspannung der Vorrichtung 10 erforderlich, vielmehr übt die an der Spanneinrichtung 14 festgelegte Liekleine 114 den Zug nach oben aus. Auf diese Weise kann die Vorrichtung 10 somit mit nur zwei Aufhängepunkten auf einfach zu handhabende Weise "fliegend" gefahren werden. Diese Ausführungsform eignet sich insbesondere für Charter-Crews, während sich die Ausgestaltung der Vorrichtung 10 mit Grund- bzw. Adapterplatte 50 als "Eignerversion" eignet. Die Vorrichtung 10 bzw. das Trimmgerät 60 baut sehr kompakt und klein, wie aus den Größenverhältnissen in Fig. 1 hervorgeht, und kann somit im Reisegepäck problemlos mitgeführt werden.

Fig. 11 zeigt eine weitere Möglichkeit der Benutzung der Vorrichtung 10, mit oder ohne Grund- bzw. Adapterplatte 50. Bei dieser Art der Benutzung der Vorrichtung 10 wird die Liekleine 114 mittelbar mit der Spanneinrichtung verbunden bzw. mittelbar an dieser festgelegt. Dazu ist in Fig. 11 ist die Vorrichtung 10 mit einer Vorrichtung 94 zur Erhöhung der Kraftübertragung auf die Liekleine 114 kombiniert. Die Vorrichtung 94 kann, wie gezeigt, ein Flaschenzug sein, wobei die Liekleine 114 an einer losen Rolle 95 des Flaschenzugs festgelegt ist, das lose Ende 96 des Flaschenzugseils 97 an der Spanneinrichtung 14 festgelegt ist, hier an der Spule 34, und das feste Ende 98 bspw. am Schothorn oder am Baum festgelegt ist.

Die Vorrichtung 10 kann in einer weiteren Ausgestaltung mit einer Sensorik zur Erkennung der aktuellen Leinenspannung der Liekleine 114 ausgebildet sein. Eine solche Sensorik kann bspw. in einer Messung bzw. einem Abgriff des Elektromotorstroms des Elektromotors 22 bestehen. Mit zunehmender Spannung der Liekleine 114 erhöht sich der Elektromotorstrom, und mit abnehmender Spannung verringert sich der Elektromotorstrom. Anhand der so gemessenen aktuellen Leinenspannung kann die Steuerschaltung 40 den Elektromotor 22 ansteuern, um die Spannung der Liekleine 114 zu erhöhen, wenn eine zu niedrige Liekleinenspannung erfasst wurde, und umgekehrt, wenn eine zu hohe Liekleinenspannung erfasst wurde. Auf diese Weise ist eine vollständig automatisierte und geregelte Trimmung der Liekleine 114 möglich, ohne dass es sogar einer Fernsteuerung bedarf. Alternativ zur Messung des Elektromotorstroms kann die Sensorik einen Drehmomentsensor an der Spule 34 oder einen Kraftsensor aufweisen, der die Zugspannung der Liekleine 114 permanent erfasst.

In einer weiteren Ausgestaltung kann die Vorrichtung 10 als Sensorik zur Erkennung der Liekleinenspannung einen Beschleunigungssensor aufweisen, der ein Schlagen bzw. Flattern des Achterlieks 110 detektieren kann. Der Beschleunigungssensor kann in dem Gehäuse 12 des Geräts 60 untergebracht sein, bspw. mit der oder in die Steuerschaltung 40 integriert sein. Wenn die Liekleine 114 zu lose ist und das Achterliek 110 beim Segeln demzufolge flattert, wird auch das Gerät 60, das mit dem Segel 100 verbunden ist, mitbewegt, wobei der Beschleunigungssensor die Beschleunigung des Geräts 60 aufgrund von Flattern des Achterlieks 110 erfasst. Vorzugsweise kann ein solcher Beschleunigungssensor zwischen Beschleunigungen, die durch Bewegungen des Schiffs verursacht und entsprechend niederfrequent sind, und Beschleunigungen diskriminieren, die durch Flattern des Achterlieks verursacht und entsprechend höherfrequent sind. Die Steuerschaltung 40 verwendet das Signal des Beschleunigungssensors, um den Elektromotor 22 zum Spannen der Liekleine 114 anzusteuern, bis das Flattern aufhört. Beispielsweise kann ein maximal zulässiger Beschleunigungswert, d.h. ein Beschleunigungsgrenzwert vorgegeben werden bzw. sein, der bei 0 m/s² oder über 0 m/s² liegen kann, bei dessen Überschreiten die Steuerschaltung 40 den Stellantrieb ansteuert, um die Liekleine 114 zu spannen, bis der aktuell erfasste Beschleunigungswert unter dem Beschleunigungsgrenzwert liegt und somit kein Flattern mehr detektiert wird. Wenn das Schlagen bzw. Flattern wieder einsetzt, bspw. bei zunehmendem Wind oder veränderter Segelstellung, spannt das Gerät 60 die Liekleine 114 automatisch nach. Umgekehrt kann das Gerät 60 die Liekleine 114, bspw. in bestimmten Zeitabständen, automatisch soweit entspannen, bis der Beschleunigungssensor wieder ein Flattern detektiert und dann entsprechend wieder die Liekleine 114 nachspannen. Auf diese Weise kann eine Regelung der Trimmung des Achterlieks 110 implementiert werden.

## Patentansprüche

1. Vorrichtung zum Trimmen einer Liekleine (114) eines Segels (100), mit einer Spanneinrichtung (14), mit der die Liekleine (114) verbindbar ist, einem Stellantrieb (16) zum Bewegen der Spanneinrichtung (14) in einer ersten Richtung, um die Liekleine (114) zu spannen, und in einer zur ersten Richtung entgegengesetzten zweiten Richtung, um die Liekleine (114) zu entspannen, wobei der Stellantrieb (16) einen Elektromotor (22) aufweist, der mit einer Energieversorgungsquelle (24) verbunden bzw. verbindbar ist, und wobei der Stellantrieb (16) selbsthemmend ist.

2. Vorrichtung nach Anspruch 1, wobei der Stellantrieb (16) ein Getriebe (26) aufweist, das eine Abtriebswelle (28) des Elektromotors (22) mit der Spanneinrichtung (14) verbindet, wobei das Getriebe (26) selbsthemmend ist.

3. Vorrichtung nach Anspruch 2, wobei das Getriebe (26) ein Schneckengetriebe mit einer Schnecke (30) und einem Schneckenrad (32) ist, wobei die Abtriebswelle (28) des Elektromotors (22) mit der Schnecke (30) und das Schneckenrad (32) mit der Spanneinrichtung (32) zusammenwirkend verbunden ist.

4. Vorrichtung nach einem der Ansprüche 1 bis 3, wobei die Spanneinrichtung (14) eine Spule (34) ist, die um eine Drehachse (36) drehbar ist, wobei die erste Richtung eine erste Drehrichtung (18) und die zweite Richtung eine zur ersten Drehrichtung (18) entgegengesetzte zweite Drehrichtung (20) der Spule (34) ist.

5. Vorrichtung nach einem der Ansprüche 1 bis 4, wobei die Energieversorgungsquelle (24) eine Batterie (42), insbesondere Sekundärbatterie, und/oder eine Solarzelle ist.

6. Vorrichtung nach einem der Ansprüche 1 bis 5, mit einem wasserdichten Gehäuse (12), in dem der Stellantrieb (16) und ggfls. die Energieversorgungsquelle (24) aufgenommen sind, insbesondere wobei das Gehäuse (12) mittels eines oder mehrerer Seile (92) am Segel (100) festlegbar ist.

7. Vorrichtung nach Anspruch 6, wobei die Energieversorgungsquelle (24) aus dem Gehäuse (12) herausnehmbar bzw. in das Gehäuse (12) einsetzbar ist.

8. Vorrichtung nach Anspruch 6 oder 7, weiterhin mit einer Grundplatte (50), an der das Gehäuse (12) festlegbar ist, wobei die Grundplatte (50) am Segel (100) festlegbar ist, insbesondere wobei die Grundplatte (50) am Segel (100) dauerhaft befestigbar ist.

9. Vorrichtung nach einem der Ansprüche 1 bis 8, weiterhin mit einer Steuerschaltung (40) für den Stellantrieb (16).

10. Vorrichtung nach Anspruch 9, wobei die Steuerschaltung (40) einen Signalempfänger zum Empfangen eines von extern gesendeten Fernsteuersignals aufweist, wobei die Steuerschaltung (40) auf Basis des Fernsteuersignals den Stellantrieb (16) ansteuert.

11. Vorrichtung nach Anspruch 9 oder 10, wobei der Elektromotor (22) mittels der Steuerschaltung (40) auf unterschiedliche Geschwindigkeiten einstellbar ist.

12. Vorrichtung nach einem der Ansprüche 1 bis 11, weiterhin mit einer Sensorik zur Erkennung einer aktuellen Leinenspannung der Liekleine, wobei die Steuerschaltung (40) anhand der erkannten Leinenspannung den Stellantrieb (16) ansteuert, um die Leinenspannung auf einen Sollwert einzustellen, und/oder mit einer Sensorik zur Erkennung einer Beschleunigung des Lieks (110) aufgrund von Flattern des Lieks (100), wobei die Steuerschaltung (40) den Stellantrieb (16) ansteuert, um die Liekleine (114) zu spannen, wenn die Sensorik ein Überschreiten eines Beschleunigungsgrenzwertes erkennt.

13. Vorrichtung nach einem der Ansprüche 1 bis 12, weiterhin mit einer Fernsteuerung (80) zum Fernsteuern des Stellantriebs (16), insbesondere wobei die Fernsteuerung (80) drahtlos mit der Steuerschaltung (40) kommuniziert.

14. Vorrichtung nach einem der Ansprüche 1 bis 13, wobei die Vorrichtung (10) mit einer Vorrichtung (94) zur Erhöhung der Kraftübertragung von dem Stellantrieb (16) auf die Liekleine (114) kombinierbar ist.

15. Segelsystem, mit einem Segel (100), das eine Liekleine (114) aufweist, und mit einer Vorrichtung (10) zum Trimmen der Liekleine (114) nach einem der Ansprüche 1 bis 14.
